# EUROPÄISCHE PATENTANMELDUNG

(11) **EP 0 783 077 A1**
(43) Veröffentlichungstag der Anmeldung: **09.07.1997**
(21) Anmeldenummer: 96810868.8
(22) Anmeldetag: 13.12.1996
(51) Int. Cl.: F04B 45/04, F04B 53/00

(54) **Vakuum-Membran-Pumpe und Kopfteil für eine Vakuum-Membran-Pumpe**

(30) Priorität: 03.01.1996 CH 6/96
(71) Anmelder: Büchi Labortechnik AG, CH-9230 Flawil (CH)
(72) Erfinder: Spring, Arthur, 9230 Flawil (CH)
(74) Vertreter: Hepp, Dieter

(57) **Zusammenfassung**

Eine Vakuum-Membran-Pumpe besteht im Wesentlichen aus einem Gehäuse (1), einer Membran (3) und einem Kopfteil (5). Das Kopfteil (5) steht mit einer Dichtfläche (6) in dichtendem Eingriff mit einem Dichtrand (11) der Membran (3). Zwischen Kopfteil (5) und Membran (3) wird ein Pumpenraum (4) gebildet.

Das Kopfteil (5) ist ein Gussteil aus Glas, welches auf der den Pumpenraum (4) abgewandten Seite (7) wenigstens eine durchgehende Öffnung (8) zur Aufnahme eines Ventilelements (9) aufweist. Die Membran (3) liegt mit ihrem Dichtrand (11) auf einer Schulter (10) des Gehäuses (2) auf und ist mit dem Dichtrand (11) mit der Dichtfläche (6) des Gehäuses (2) in Eingriff. Das Ventilelement (9) seinerseits ist im Eingriff mit der Innenseite der Öffnungen (8) des Kopfteils (5). Eine Verschlussanordnung (13), welche mit dem Gehäuse (2) verbunden ist, ermöglicht das Ausüben einer axialen Kraft auf das Ventilelement (9). Durch die Verschlussanordnung (13) werden Ventilelement (9), Kopfteil (5), Membran (3) und Gehäuse (2) dichtend zusammengepresst.

## Beschreibung

Die Erfindung betrifft eine Vakuum-Membran-Pumpe resp. ein Kopfteil für eine solche Pumpe gemäss dem Oberbegriff der unabhängigen Patentansprüche.

Membran-Pumpen mit einer elastischen Membran, welche dichtend mit einem Gegenstück in Eingriff steht, wobei zwischen dem Gegenstück und der Membran ein Pumpenraum definiert wird, sind bekannt. In den Pumpenraum münden im allgemeinen ein Einlass- und ein Auslassventil. Die Membran wird über einen Exzenter derart bewegt, dass sich das Volumen des Pumpenraums periodisch verkleinert und vergrössert. Beim Vergrössern des Volumens wird durch das Einlassventil Luft angesaugt, welche beim Verringern des Volumens des Pumpenraums durch das Auslassventil ausgestossen wird. Auf diese Weise können sowohl Über- als auch Unterdrücke in gasförmigen Medien erzeugt werden.

Vor allem bei der Verwendung von Membran-Pumpen zur Erzeugung eines Vakuums werden grosse Anforderungen an die Materialien der verwendeten Bauteile gestellt. Insbesondere dürfen im Gas enthaltene Lösungsmittel sich nicht in der Oberfläche der Membran und/oder des Gegenstücks absetzen. Die Membran muss elastisch und gasdicht sein und das Gegenstück sollte eine Passform haben, die genau der Form der Membran bei einem minimalen Volumen entspricht. Um einen möglichst hohen Wirkungsgrad zu erzeugen, sollte das Volumen des Pumpenraumes am Ende des Ausstossvorgangs einen möglichst kleinen Wert einnehmen.

Membran-Pumpen werden beispielsweise in der DE 40 07 932 A1, DE 28 51 060 A1 und der EP 072 275 A1 gezeigt. Die DE 40 07 932 betrifft eine Membran-Pumpe mit einer im Zentrum verstärkten Formmembran, die DE 28 51 060 eine Membran-Pumpe, welche zwei Pumpenkammern aufweist, die durch die Membran getrennt sind und die EP 072 275 zeigt eine Vakuum-Pumpe, mit einer speziellen Verteilanordnung für die Einlass- und Auslassventile.

Alle solche bekannten Membran-Pumpen weisen aber verschiedene Nachteile auf. Insbesondere müssen die Membran und das Gegenstück oberflächenbehandelt werden, woraus sich eine aufwendige und kostspielige Herstellung ergibt. Kunststoffmaterialien als Gegenstück sind nicht ohne weiteres formstabil und nehmen ohne Oberflächenbehandlung häufig Lösungsmittel auf, die bei erzeugtem Vakuum wieder austreten können.

Ein weiterer Nachteil von bekannten Pumpen besteht in deren aufwendiger Konstruktionsweise. Die einzelnen Teile müssen dichtend miteinander verbunden werden, was bis jetzt die Verwendung von vielen Einzelteilen, wie Dichtungen, Schrauben und Klemmen bedeutete.

Die Aufgabe der Erfindung ist es, die Nachteile des Bekannten zu vermeiden, insbesondere also eine Vakuum-Membran-Pumpe zu schaffen, welche einfach, kostengünstig und mit wenig Bestandteilen herstellbar ist, und welche sich durch einen hohen Wirkungsgrad auszeichnet.

Diese Aufgabe wird mit einer Vakuum-Membran-Pumpe bzw. mit einem Kopfteil für eine Vakuum-Membran-Pumpe gemäss dem kennzeichnenden Teil der unabhängigen Patentansprüche gelöst.

Eine Vakuum-Membran-Pumpe besteht im wesentlichen aus einem Gehäuse, einer Membran, einem Pumpenraum und einem Kopfteil. Der Pumpenraum wird durch das Kopfteil einerseits und die Membran andererseits begrenzt. Das Kopfteil steht in dichtendem Eingriff mit der Membran. Das Kopfteil ist ein Gussteil aus Glas, welches eine Dichtfläche zur Bildung des Dichteingriffs mit der Membran aufweist und welches auf der dem Pumpenraum abgewandten Seite wenigstens eine durchgehende Öffnung zur Aufnahme eines Ventilelementes aufweist. Der Pumpenraum muss abgesehen von dem Ventilelement, welches ein Einlass- und ein Auslassventil aufweist, gasdicht zur Umgebung abgeschlossen sein. Der Vorteil von einem aus Glas gegossenen Kopfteil liegt darin, dass Glas einerseits gute chemische Eigenschaften gegenüber störenden Stoffen wie beispielsweise Lösungsmitteln aufweist und sich andererseits durch gute mechanische Eigenschaften wie Formstabilität auszeichnet.

Besonders einfach kann eine Vakuum-Membran-Pumpe hergestellt werden, wenn das Gehäuse eine umlaufende Schulter mit einem Vorsprung aufweist, auf welchen die Membran mit einem dichtenden Randbereich aufgesetzt werden kann. Das Kopfteil weist eine Dichtfläche auf, welche dichtend mit dem Dichtrand der Membran in Eingriff steht. Die einzelnen Bestandteile der Pumpe können einfach durch eine Verschlussanordnung zusammengehalten werden, welche das Kopfteil mit dem Gehäuse verbindet und so die Membran dichtend zwischen Gehäuse und Kopfteil einklemmt.

Besonders vorteilhaft wirkt die Verschlussanordnung nicht direkt auf das Kopfteil, sondern auf ein Ventilelement, welches in eine Öffnung auf der dem Pumpenraum abgewandten Seite des Kopfteils eingesetzt wird. Die Verschlussanordnung übt eine Kraft auf das Ventilelement aus, welches gegen das Kopfteil gepresst wird und so die Membran zwischen dem Gehäuse und dem Kopfteil einklemmt.

Besonders günstig ist es, wenn sich die durchgehende Öffnung des Kopfteils gegen den Pumpenraum konisch verjüngt und wenn das in die Öffnung einzusetzende Ventilelement ebenfalls einen sich nach unten konisch verjüngenden Teil aufweist. Das Ventilelement kann mit dem konischen Teil in die Öffnung eingesetzt werden, wodurch sich eine gute dichtende Verbindung ergibt. Vorteilhaft ist das Ventilelement einstückig ausgebildet. Selbstverständlich kann die Öffnung und das Dichtteil auch zylindrisch ausgebildet sein, so dass sich eine Dichtwirkung zwischen zwei zylindrischen Flächen ergibt.

In einem bevorzugten Ausführungsbeispiel weist das Kopfteil zwei Öffnungen auf, wobei in der einen das Einlassventil und in der anderen das Auslassventil eingesetzt werden kann.

In einem weiteren, bevorzugten Ausführungsbeispiel liegt die Dichtfläche des Kopfteils in einer Ebene und wird die den Pumpenraum begrenzende Oberfläche des Kopfteils durch ein Kugelsegment gebildet.

Die Erfindung wird im folgenden anhand der Zeichnungen in Ausführungsbeispielen näher erläutert. Es zeigen:
- Figur 1: einen Querschnitt durch den oberen Teil einer erfindungsgemässen Pumpe,
- Figur 2: Kopfteil einer Pumpe gemäss Figur 1, mit noch nicht eingesetzten Ventilelementen,
- Figur 3: Draufsicht auf das Kopfteil von Figur 2,
- Figur 4: Unteransicht des Kopfteils von Figur 2, und
- Figur 5: eine schematische Darstellung eines Oberteils einer Pumpe mit einer Verschlussanordnung.

Eine Vakuum-Membran-Pumpe 1 besteht im wesentlichen aus einem Gehäuse 2, einer flexiblen Membran 3 und einem Kopfteil 5. Die Membran 3 steht mit einem Randbereich 11 in dichtendem Eingriff mit einer umlaufenden Dichtfläche 6. Zwischen der Oberfläche der Membran 3 und dem Glasteil 5 wird auf diese Weise ein Pumpenraum 4 eingeschlossen. Die Membran wird durch das Kopfteil auf eine umlaufende Schulter 10 des Gehäuses 2 gepresst und eingeklemmt. Zur Erhöhung der Klemmwirkung kann die Schulter 10 einen umlaufenden Vorsprung 12 aufweisen. Die Membran ist über einen Arm 16 mit einem Exzenter und einem Motor (nicht gezeigt) verbunden. Dadurch kann die Membran in eine (gemäss Figur 1) Auf- und Abwärtsbewegung gebracht werden, wodurch das Volumen des Pumpenraums 4 periodisch reduziert und vergrössert wird.

Das Kopfteil 5 ist aus Glas gegossen und weist auf der dem Pumpenraum 4 abgewandten Seite 7 zwei Öffnungen 8 auf, die sich durch das ganze Kopfteil 5 hindurch erstrecken. Die den Pumpenraum 4 begrenzende Innenfläche 17 des Kopfteils 5 ist vorzugsweise gekrümmt, beispielsweise in der Form eines Kugelabschnittes, sodass sich die Membran 3 in ihrer oberen Maximalposition möglichst gut der Innenfläche 17 des Kopfteils 5 anpasst. Auf diese Weise wird ein hoher Wirkungsgrad erreicht, das Totvolumen der Pumpe wird minimiert.

In die beiden Öffnungen 8 im Kopfteil 5 ist ein Ventilelement 9 eingesetzt. Das Ventilelement 9 weist zwei Teile 14a, 14b auf, welche in die Öffnungen 8 eingesetzt werden. Zwei Dichtscheiben 15a und 15b werden zwischen die Teile 14a resp. 14b und eine Verengung der Öffnung 8 derart eingesetzt, dass sich zwei Rückschlagventile ergeben. Auf diese Weise wird ein Einlassventil 18 und ein Auslassventil 19 gebildet. Wenn das Volumen des Pumpenraums 4 durch Hinunterbewegen der elastischen Membran 3 vergrössert wird, öffnet sich das Einlassventil 18, wobei sich das Auslassventil 19 zur selben Zeit schliesst. Wenn der Pumpenraum 4 in einem nachfolgenden Schritt durch eine Aufwärtsbewegung der Membran 3 verkleinert wird, wird das Einlassventil 18 geschlossen und das im Pumpenraum 4 enthaltene Gas durch das Auslassventil 19 ausgestossen. Durch die Wiederholung dieser Schritte wird in einem, mit dem Einlassventil 18 verbundenen Gefäss ein Vakuum erzeugt.

In Figur 2 ist das Kopfteil 5 und das Ventilelement 9 ohne Membran und Gehäuse dargestellt. Die Öffnungen 8 des Kopfteils 5 verjüngen sich konisch gegen den Pumpenraum und haben an ihrem unteren Ende eine umlaufende Flanke 20. Diejenige Öffnung, welche zur Aufnahme des Auslassventils 19 bestimmt ist, kann zusätzlich auf der Flanke 20 eine umlaufende Rippe zur Erhöhung der Dichtwirkung aufweisen. Die beiden Teile 14a, 14b des Ventilelements 9 verjüngen sich ebenfalls konisch nach unten und weisen solche Dimensionen auf, dass sie passgenau in die Öffnungen 8 des Kopfteils 5 passen. Dasjenige Teil, welches das Einlassventil bildet, ist an seinem Unterrand ausserdem mit einem umlaufenden Vorsprung zur Erhöhung der Dichtwirkung versehen. Je eine Dichtungsscheibe 15 wird zwischen die umlaufende Flanke 20 der Öffnung 8 und den unteren Rand der Teile 14a, 14b eingesetzt. Die Dimensionen der Teile 14a, 14b sind derart gewählt, dass die Dichtungsscheiben 15 nicht zwischen der Flanke und dem unteren Rand der Teile eingeklemmt werden, sondern sich auf einer gewissen Distanz frei bewegen können. Beim Vergrössern des Pumpenraums 4 liegt die Dichtscheibe 15a auf der Flanke 20 nicht dichtend auf, während die Dichtscheibe 15b dichtend auf den umlaufenden Vorsprung der Flanke 20 gepresst wird. Beim Verkleinern des Pumpenraums 4 wird die Dichtscheibe 15a dichtend gegen den umlaufenden Vorsprung des Teils 14a gepresst, während die Dichtscheibe 15b nicht dichtend mit dem unteren Rand des Teils 14b in Eingriff steht.

Zur Erhöhung ihrer mechanischen Festigkeit ist die Membran 3 mit einem festen Kern (nicht gezeigt) verstärkt und/oder sie weist Rippen auf, welche für eine bessere Verbindung zwischen Arm 16 und der eigentlichen Membran 3 sorgen. Die Membran 3 weist gute elastische Eigenschaften auf und ist zur Verbesserung der chemischen Eigenschaften beschichtet oder oberflächenbehandelt.

Figur 3 zeigt eine Draufsicht auf das Kopfteil 5. Die beiden Öffnungen 8 sind durchgehend, verjüngen sich konisch nach unten und weisen am unteren Rand eine umlaufende Flanke 20 auf. Die ganze Geometrie der Pumpe ist vorzugsweise kreisförmig gewählt. Dies ist insbesondere in Hinblick auf die mechanische Belastung der Membran günstig.

Figur 4 zeigt eine Unteransicht eines Kopfteils 5. Die dem Pumpenraum 4 zugewandte Innenfläche 17 ist gewölbt und das Kopfteil 5 weist an seinem Rand eine umlaufende Dichtfläche 6 auf.

Die in Figur 1 gezeigte Pumpe besteht im wesentlichen aus vier Teilen, welche dichtend zusammengefügt sind. Zum Erzielen der für die Dichtung erforderlichen Presskraft wird eine Verschlussanordnung 13 verwendet, welche einerseits mit dem Gehäuse 2 verbunden ist und andererseits zur Ausübung einer Kraft auf das Ventilelement 9 konstruiert ist. Figur 5 zeigt schematisch den oberen Teil einer Membran-Pumpe mit einem Gehäuse 2, einer Membran 3, einem Kopfteil 5, einem Ventilelement 9 und einem Pumpenraum 4. Die Verschlussanordnung 13 ist fest mit dem Gehäuse 2 verbunden und weist Mittel 21 zum Ausüben einer axialen Kraft auf das Ventilelement 9 auf. Die ganze Pumpenanordnung wird auf diese Weise durch beispielsweise eine Schraube zusammengepresst. Die Vorteile, welche sich dabei bei der Herstellung und bei der Reinigung ergeben, sind offensichtlich.

## Patentansprüche

1. Kopfteil (5) für eine Vakuum-Membran-Pumpe (1) mit einem Pumpengehäuse (2), einer Membran (3) und einem Pumpenraum (4), dadurch gekennzeichnet, dass das Kopfteil (5) ein Gussteil aus Glas ist, das den Pumpenraum (4) einseitig begrenzt, das eine Dichtfläche (6) zur Bildung eines Dichteingriffs mit der Membran (3) aufweist und das auf der dem Pumpenraum (4) abgewandten Seite (7) wenigstens eine durchgehende Öffnung (8) zur Aufnahme eines Ventilelements (9) aufweist.

2. Kopfteil nach Anspruch 1, dadurch gekennzeichnet, dass sich die Öffnungen (8) gegen den Pumpenraum (4) konisch verjüngen.

3. Kopfteil nach einem der Ansprüche 1 oder 2, dadurch gekennzeichnet, dass das Kopfteil (5) zwei Öffnungen (8) aufweist.

4. Kopfteil nach einem der Ansprüche 1 bis 3, dadurch gekennzeichnet, dass das Ventilelement (9) einteilig ist und zwei sich konisch nach unten verjüngende Teile (14a, 14b) aufweist.

5. Kopfteil nach einem der Ansprüche 1 bis 4, dadurch gekennzeichnet, dass die Dichtfläche (6) in einer Ebene liegt.

6. Kopfteil nach einem der Ansprüche 1 bis 5, dadurch gekennzeichnet, dass die dem Pumpenraum (4) zugewandte Innenfläche (17) gewölbt ist.

7. Vakuum-Membran-Pumpe (1) mit einem Gehäuse (2), einem Kopfteil (5), einer zwischen dem Gehäuse (2) und dem Kopfteil (5) angeordneten Membran (3), und einem Pumpenraum (4), welcher einseitig durch das Kopfteil (5) und auf der anderen Seite durch die Membran (3) begrenzt ist, dadurch gekennzeichnet, dass das Kopfteil (5) ein Gussteil aus Glas ist, welches eine Dichtfläche (6) zur Bildung eines Dichteingriffs mit der Membran (3) aufweist, und welches auf der dem Pumpenraum (4) abgewandten Seite (7) wenigstens eine durchgehende Öffnung (8) zur Aufnahme eines Ventilelements (9) aufweist.

8. Vakuum-Membran-Pumpe (1) mit einem Gehäuse (2), einem Kopfteil (5), einer zwischen dem Gehäuse (2) und dem Kopfteil (5) angeordneten Membran (3), und einem Pumpenraum (4), welcher einseitig durch das Kopfteil (5) und auf der anderen Seite durch die Membran (3) begrenzt ist, dadurch gekennzeichnet, dass das Gehäuse (2) eine umlaufende Schulter (10) mit einem ringförmigen Vorsprung (12) aufweist, welcher dichtend mit dem Dichtrand (11) der Membran (3) in Eingriff steht, und dass das Kopfteil (5) mit einer Dichtfläche (6) dichtend mit dem Dichtrand (11) der Membran (3) in Eingriff steht, wobei die Vakuum-Membran-Pumpe (1) eine Verschlussanordnung (13) aufweist, welche das Kopfteil (5) mit seiner Dichtfläche (6) gegen den Dichtrand (9) der Membran (3) gegen die Schulter (10) des Gehäuses (2) presst.

9. Pumpe nach einem der Ansprüche 7 oder 8, dadurch gekennzeichnet, dass sich die Öffnungen (8) gegen den Pumpenraum (4) konisch verjüngen.

10. Pumpe nach einem der Ansprüche 7 bis 9, dadurch gekennzeichnet, dass das Kopfteil (5) zwei Öffnungen (8) aufweist.

11. Pumpe nach einem der Ansprüche 7 bis 10, dadurch gekennzeichnet, dass das Ventilelement (9) einteilig ist und zwei sich konisch nach unten verjüngende Teile (14a, 14b) aufweist.

12. Pumpe nach einem der Ansprüche 7 bis 11, dadurch gekennzeichnet, dass die Dichtfläche (6) in einer Ebene liegt.

13. Pumpe nach einem der Ansprüche 7 bis 12, dadurch gekennzeichnet, dass die dem Pumpenraum (4) zugewandte Innenfläche (17) gewölbt ist.

14. Pumpe nach Anspruch 8, dadurch gekennzeichnet, dass die Verschlussanordnung (13) in Wirkeingriff mit einem Ventilelement (9) steht, welches in eine Öffnung (8) auf der dem Pumpenraum (4) abgewandten Seite (7) des Kopfteils (5) eingesetzt wird, wobei das Ventilelement (9) gegen das Kopfteil (5), das Kopfteil (5) gegen die Membran (3), und die Membran (3) gegen die Schulter (10) des Gehäuses (2) gepresst ist.
